# EUROPÄISCHE PATENTSCHRIFT

(11) **EP 3 656 936 B1**
(45) Veröffentlichungstag und Bekanntmachung des Hinweises auf die Patenterteilung: **18.08.2021**
(21) Anmeldenummer: 19216906.8
(22) Anmeldetag: 25.10.2018
(51) Int. Cl.: E03F 5/22, E03F 7/04

(54) **HEBEANLAGE**
LIFTING ASSEMBLY
SYSTÈME DE LEVAGE

(43) Veröffentlichungstag der Anmeldung: 27.05.2020
(62) Teilanmeldung aus: 18202460.4
(73) Patentinhaber: Kessel AG, 85101 Lenting (DE)
(72) Erfinder: Kessel, Bernhard, 85101 Lenting (DE)
(74) Vertreter: Grünecker Patent- und Rechtsanwälte PartG mbB

(56) Entgegenhaltungen:
- EP-A1- 1 944 420
- EP-A1- 2 447 429
- EP-A1- 3 103 932
- DE-A1- 2 853 312
- US-A- 6 059 208
- US-A1- 2006 228 222

## Beschreibung

Die Erfindung betrifft eine Hebeanlage gemäß Oberbegriff des Anspruchs 1.

In einer gattungsgemäßen Hebeanlage gemäß EP 1 944 420 A1 ist das die Wand des Behälters durch eine seitliche Bohrung durchsetzende Druckrohr durch eine außenliegende Mutter innen gegen die Wand des aus Kunststoff bestehenden Behälters gespannt, so dass der außenliegende Abschnitt von der Wand nach außen und der innenliegende Abschnitt von der Wand nach innen vorstehen. Innenseitige Dichtelemente sorgen unter der Anzugsspannung der Mutter für die erforderliche Dichtigkeit. Der Rückflussverhinderer ist am innenliegenden Abschnitt des Druckrohrs verschraubt, so dass zum Aus- und Einbau des Rückflussverhinderers und/oder des Druckrohrs (z.B. zwecks Reinigung oder Wartung) Werkzeug eingesetzt werden muss, was auf Grund unvermeidbarer Verschmutzungen und Korrosion in diesem Bereich z. B. an den Schrauben und bei behinderten Sichtverhältnissen sehr mühsam und unkomfortabel ist, und außerdem erhebliches Geschick erfordert.

Weiterer Stand der Technik findet sich in EP 2 447 429 A1; US 6 059 208 A; US 2006/0 228 222 A1; DE 28 53 312 A; EP 3 103 932 A1.

Der Erfindung liegt die Aufgabe zu Grunde, eine Hebeanlage der eingangs genannten Art zu schaffen, die sich durch komfortable Erstellung, Wartung und Reinigung sowie verbesserte Betriebssicherheit auszeichnet.

Die gestellte Aufgabe wird mit den Merkmalen des Patentanspruchs 1 gelöst.

Der Rückflussverhinderer ist selbst bei bereits installierter Hebeanlage (Unterflur- oder frei eingebauter Hebeanlage) werkzeuglos nur mittels des Exzenterhebels und des wenigstens einen Steckzapfens händisch z.B. zur Reinigung oder Wartung oder zum erstmaligen Einbau ein- und ausbaubar. Der Einbau gestaltet sich besonders bequem, da der Steckzapfen bei gekipptem Rückflussverhinderer in die Stecklasche einzubringen ist, und dann der Exzenterhebel mit dem Fortsatz zusammenzubringen sind, so dass dann unter Verdrehen des Exzenterhebels über den Fortsatz die zur Dichtigkeit erforderliche Anzugsspannung zwischen dem Sitzring des Rückflussverhinderers und einer Fassung des Druckrohrs, vorzugsweise über eine Dichtung, im erforderlichen Ausmaß erzeugt werden kann. Der Ausbau des Rückflussverhinderers gestaltet sich entsprechend einfach, da nur der Exzenterhebel soweit verdreht zu werden braucht, dass der Fortsatz des Rückflussverhinderers freikommt, so dass dieser sich wegkippen und mit dem Steckzapfen aus der Stecklasche herausheben lässt. Gegebenenfalls ist an dem Exzenterhebel sogar ein Druckelement vorgesehen, das bei der Drehung des Exzenterhebels zum Ausbauen des Rückflussverhinderers diesen aus der Fassung des Druckrohrs drückt. Dieses Prinzip der werkzeuglosen händischen Handhabbarkeit des Rückflussverhinderers ist auch für solche Hebeanlagen zweckmäßig, die ein einteiliges Druckrohr enthalten, wie in EP 1 944 420 A1.

Durch die Entkopplung der Abschnitte bzw. der Rohrkörper bezüglich einer Kraftübertragung (Kippkräfte und Torsionskräfte) werden unvermeidbare, von außen einwirkende Kräfte allenfalls auf die Wand des Behälters, jedoch nicht auf den innenliegenden Abschnitt übertragen, der somit unter diesen Umständen seine Sollposition relativ zur Pumpe dauerhaft einhält. Außerdem lässt sich der Rohrkörper des inneren Abschnitts durch die Trennung vom außenliegenden Abschnitt mit einfachen baulichen Mitteln so anbringen, dass er werkzeuglos, d.h. für den Monteur oder Nutzer bequem händisch ein- und ausbaubar ist. Denn der außenliegende Abschnitt oder dessen Rohrkörper wird getrennt vom innenliegendem Abschnitt an der Wand des Behälters festgelegt. Der Rohrkörper des innenliegenden Abschnitts ist in ein in der Wand geformtes Rohr eingesteckt, vorzugsweise mit einer dazwischen platzierten Dichtung. Unter axialer Anzugsspannung ist er zum werkzeuglosen Ein- und Ausbau in einer an der Wand angeformten oder angebrachten Haltestruktur lösbar verriegelt. Sämtliche Manipulationen an oder mit dem innenliegenden Abschnitt können somit werkzeuglos händisch durchgeführt werden, was den Komfort für den Nutzer oder Monteur erheblich steigert.

Der Rohrkörper des innenliegenden Abschnitts weist ein in das Rohr der Wand einsteckbares Rundrohrteil mit einem die Einstecktiefe in das Rohr begrenzenden Endflansch und an diesen anschließend ein gegenüber dem Rundrohrteil vergrößertes Profilrohrteil mit mindestens zwei gegenüberliegenden elastischen Halteklauen mit Rasthaken und eine endseitige Fassung für den Rückflussverhinderer auf. Diese baulichen Details des Rohrkörpers erleichtern die Montage erheblich und bieten hohe Sicherheit gegen Einbaufehler. Die Rasthaken verankern sich auf Grund der Elastizität der Halteklauen an den Widerlagern der Haltestruktur und so, dass die zur Dichtheit erforderliche Anzugsspannung in axialer Richtung erzeugt und gehalten wird. Dabei weist die an der Wand angebrachte Haltestruktur für den Rohrkörper des innenliegenden Abschnitts wenigstens zwei gegenüberliegende Einstecköffnungen mit Widerlagern für die Rasthaken der Halteklauen des Rohrkörpers auf. Die Einstecköffnungen und die Widerlager sind dabei so platziert, dass sich durch Druck von außen auf die eingerasteten Rasthaken der Eingriff löst und der Rohrkörper aus dem Rohr der Wand gezogen werden kann, zweckmäßig zusammen mit der Dichtung.

Ferner kann am Rückflussverhinderer außen ein schwenkbarer Spannbügel zum werkzeuglosen Anschließen/Trennen der Pumpen-Druckstutzenstruktur an den/vom Rückflussverhinderer vorgesehen sein.

Im Hinblick auf eine komfortable Montage kann der Rohrkörper des außenliegenden Abschnitts außen angrenzend an einen Flansch gegenüberliegende Blöcke mit Rastaufnahmen für mit Anzugsspannung werkzeuglos in die Rastaufnahmen einbringbare elastische Rasthaken aufweisen.

Der Erfindung wird nahestehend anhand der Zeichnung näher erläutert. Es zeigen:
- Fig. 1: eine perspektivische Draufsicht auf eine hier als nicht-beschränkendes Beispiel als Unterflur-Hebeanlage ausgebildete Hebeanlage ohne obere Abdeckung,
- Fig. 2: einen Teil eines Abschnitts in der Schnittebene eines Ablaufs aus der Hebeanlage,
- Fig. 3: einen Detailabschnitt in größerem Maßstab als in Fig. 2,
- Fig. 4: eine Perspektivdraufsicht montierter Komponenten in der Hebeanlage, und
- Fig. 5: eine perspektivische Druntersicht eines Exzenterhebels zur werkzeuglosen händischen Montage eines Rückflussverhinderers in der Hebeanlage.

Eine Hebeanlage H, in Fig. 1 als nicht-beschränkendes Beispiel eine Unterflur-Hebeanlage, weist einen Kunststoff-Behälter 1 auf, der aus einem Unterteil 1a und einem Oberteil 1b zusammengesetzt ist. Der Oberteil 1b ist mit einem Umfangsflansch 2 geformt, der beim Unterflureinbau in einer Abdichtebene nutzbar ist. Alternativ könnte die Hebeanlage H für freien Einbau benutzt werden, gegebenenfalls dann ohne den Umfangsflansch 2. Die Hebeanlage H ist in Fig. 1 oben offen gezeigt. Dort kann jedoch entweder eine Abdeckung oder ein Aufsatzteil montiert werden.

Abwasser strömt durch einen Zulauf Z in den Behälter 1 und wird über einen Ablauf A aus dem Behälter 1 und über eine gestrichelt angedeutete Ableitung L durch eine eingesetzte Pumpe P nach oben gepumpt. Die Pumpe P ist mit einer Druckstutzenstruktur 3 ausgestattet, die über einen Spannbügel 4 an einen Rückflussverhinderer 5 anschließbar ist, und durch Betätigen des Spannbügels 4 händisch vom Rückflussverhinderer 5 trennbar ist z. B. zur Entnahme der Pumpe P.

Der Ablauf A weist ein in einer Wand 18 des Oberteils 1b dicht und fest montiertes Druckrohr D auf, das einen außenliegenden Abschnitt 7 und einen innenliegenden Abschnitt 13 besitzt. Wie anhand der Fig. 2 und 3 erläutert wird, sind die innenliegenden und außenliegenden Abschnitte 13, 7 separate Rohrkörper 29, 30 die gegen eine gegenseitige Kraftübertragung entkoppelt verbaut sind. Der außenliegende Abschnitt 7 weist einen Befestigungsflansch 8 an einem Ende auf, der in einer Aufnahme 28 der Wand 18 verschraubt ist. Vom anderen Ende des außenliegenden Abschnitts 7 steht ein Anschlussstück 12 zum Anschließen der Ableitung L vor. An der Außenseite des außenliegenden Abschnitts 7 sind ferner bei der gezeigten Ausführungsform zwei Blöcke 9 angebracht, die Widerlager 10 sowie Einstecköffnungen 11 für nicht-gezeigte Rasthaken im Anschlussbereich der Ableitung L aufweisen.

Der Rohrkörper 30 des innenliegenden Abschnitts 13 ist an einer an der Wand 18 angebrachten, z. B. verschraubten, oder angeformten Haltestruktur 14 mit hier beispielsweise zwei gegenüberliegenden Halteklauen 15 festgelegt. In der oberen Öffnung 16 des Oberteils 1b, kann wie erwähnt, entweder eine Abdeckung oder ein Aufsatzteil verbaut werden. Auf dem innenliegenden Abschnitt 13 des Druckrohrs D ist ein Exzenterhebel 17 drehbar angeordnet, der zum werkzeuglosen händischen Ein- und Ausbau des Rückflussverhinderers 5 dient.

In den Schnittdarstellungen der Fig. 2 und 3 ist zu sehen, dass die innenliegenden und außenliegenden Abschnitte 13, 7 die separaten, jeweils einstückigen Rohrkörper 29 und 30 sind, wobei der Rohrkörper 30 des innenliegenden Abschnitts 13 einen Rundrohrteil 31 und einen Profilrohrteil 22 mit größerem Innenquerschnitt sowie einer Fassung 23 für einen Sitzring 24 des eine schwenkbare Klappe 25 aufweisenden Rückflussverhinderers 5 besitzt. Der Exzenterhebel 17 ist zum form- und kraftschlüssigen Zusammenwirken mit einem Fortsatz 26 am Sitzring 24 des Rückflussverhinderers 5 und oben auf dem Profilrohrteil 22 drehbar angebracht. Der in das Rohr 19 der Wand 18 eingesteckte Rundrohrteil 31 des Rohrkörpers 30 trägt eine Dichtung 20'; in der Aufnahme 28 ist der Flansch 8 ebenfalls über eine Dichtung 20 abgedichtet. Die Pumpen-Druckstutzenstruktur 3 ist mit dem Spannbügel 4 in den Sitzring 24 des Rückflussverhinderers 5, vorzugsweise über eine Dichtung, gespannt.

Wie Fig. 3 deutlicher hervorhebt, ist am Rundrohrteil 31 des Rohrkörpers 30 dessen Außenumfang mindestens eine Umfangsnut 33 geformt, und ist der Rundrohrteil 31 mit der Dichtung 20' so weit in das Rohr 19 der Wand 18 eingesteckt, dass zwischen den Rohrköpern 29 und 30 ein Zwischenraum S vorliegt. Die Dichtung 20', mit der der Rohrkörper 30 in das Rohr 19 eingesteckt ist, hat winkligen Querschnitt mit einem Ringteil 34 und einem Außenflansch 35 sowie mindestens die eine innere Rippe 34', die in die Umfangsnut 33 eingreift. Der Rohrkörper 30 ist mit den in Fig. 1 angedeuteten Halteklauen 15 in der Haltestruktur 14 verankert, wie anhand der weiteren Figuren erläutert wird, und liegt mit dem Flansch 21 am Ringflansch 35 der Dichtung 20 an, wobei der Flansch 21 z. B. zur Wand 18 einen Zwischenraum X einhält.

Am Profilrohrteil 32 des Rohrkörpers 30 ist oben der Exzenterhebel 17 um eine vertikale Achse drehbar festgelegt, z. B. verschraubt, der einen Handgriff 38 zum händische Verdrehen, sowie eine exzentrisch zur Drehachse verlaufende Vertiefung 39 zum Eingriff des Fortsatzes 26 am Sitzring 24 des Rückflussverhinderers 5 aufweist. Ferner ist am Profilrohrteil 32 unten zumindest eine Haltelasche 37 angeformt, in welche ein Steckzapfen 36 am Sitzring 24 des Rückflussverhinderers 5, wie gezeigt, einsteckbar ist. Der dichte Sitz des mittels der Steckzapfen 36 positionierten Rückflussverhinderers 5 wird mittels des Exzenterhebels 17 und dessen Vertiefung 39 erzeugt, die relativ zur Drehachse derart exzentrisch gestaltet ist, dass abhängig vom Ausmaß der Verdrehung des Exzenterhebels 17 der Fortsatz 26 in Richtung zur Wand 18 gezogen wird. Die Vertiefung 39 ist an zumindest einem Ende offen (Fig. 5), so dass der Fortsatz 26 bei entsprechender Verdrehung des Exzenterhebels 17 aus der Vertiefung 39 freikommt und dann der Rückflussverhinderer 5 in Fig. 3 nach rechts gekippt und aus der Fassung 23 gelöst wird, wobei der Steckzapfen 36 aus der Stecklasche 37 gezogen wird. Beim Einbau wird umgekehrt vorgegangen. Der in den Fig. 1 und 2 gezeigte Spannbügel 4 ist im Übrigen am Sitzring 24 des Rückflussverhinderers 5 schwenkbar gelagert und arbeitet mit Anzugsflächen an der Pumpen-Druckstutzenstruktur 3 zusammen, um hier die Dichtigkeit herzustellen, und die Pumpe P mit der Druckstutzenstruktur 3 händisch vom Rückflussverhinderer 5 lösen zu können.

Da die Rohrkörper 29, 30 getrennte Bauteile sind, in verbautem Zustand den Abstand S voneinander haben, und der Rohrkörper 30 über die Dichtung 20' und an der Wand 18 des Oberteils 1b ohne direkten Kontakt verbaut ist, sind die innenliegenden und außenliegenden Abschnitte 7 und 13 bzw. die Rohrkörper 29 und 30 bezüglich einer Kraftübertragung (Kippkräfte und/oder Torsionskräfte) gegenseitig entkoppelt. Sollte der außenliegende Abschnitt 7 beispielsweise über die Ableitung L oder aufgrund Montageungenauigkeiten beim Einbau der Hebeanlage H mit solchen Kräften beaufschlagt werden, werden diese Kräfte nicht auf den Rohrkörper 30 übertragen. Selbst geringfügige Verformungen der Wand 18 im Bereich der Aufnahme 28 werden nicht auf den Rohrkörper 30 übertragen, der somit seine Sollposition im Behälter 1 dauerhaft einhält und gewährleistet, dass die Pumpe mit der Pumpen-Druckstutzenstruktur 3 jederzeit zuverlässig angeschlossen oder abgebaut werden kann.

In Fig. 4 sind montierte Komponenten im Unterteil 1a in ihrer gegenseitigen Zuordnung verdeutlicht. Die Haltestruktur 14 zum Festlegen des innenliegenden Abschnitts 13 bzw. dessen Rohrkörpers 30 ist brückenartig gestaltet und von oben über eine an der Wand 18 angeformte, hochstehende Schürze 40 geschoben und mit Befestigungsschrauben 41 festgelegt. Bei einer nicht-gezeigten Alternative könnte die Haltestruktur 14 auch einstückig an der Wand 18 angeformt sein. In den Schenkeln der Haltestruktur 14 sind Einstecköffnungen 42 mit dahinterliegenden Widerlagern 43 vorgesehen, an welchen die eingesteckten Halteklauen 15 des Rohrkörpers 30 mit Rasthaken 44 unter Anzugsspannung verrastbar sind. Die Halteklauen 15 sind elastisch und schnappen beim Einstecken selbsttätig in die gezeigte verriegelte Position der Rasthaken 44. Zum werkzeuglosen händischen Abnehmen des Rohrkörpers 30 braucht nur auf die Rasthaken 44 von außen nach innen gedrückt zu werden, bis die Rasthaken 44 aus den Einstecköffnungen 42 austreten.

Fig. 4 verdeutlicht auch einen werkzeuglos händisch betätigbaren Mechanismus zum Ein- und Ausbauen des Rückflussverhinderers 5 an das/aus dem Rohrkörper 30. Dieser Mechanismus ist nicht nur für hinsichtlich gegenseitiger Kraftübertragung entkoppelte Rohrkörper 30, 29 zweckmäßig, sondern auch für einteilige Druckrohre, um den Komfort bei der Montage/Demontage zu steigern. Der Exzenterhebel 17 (Fig. 5) ist in Fig. 4 auf dem Rohrkörper 30 drehbar verschraubt und weist unterhalb des Handhebels 38 eine Platte 48 auf, in der unterseitig die Eingriffs-Vertiefung 39 für den in Fig. 3 gezeigten Fortsatz 26 des Sitzringes 24 des Rückflussverhinderers 5 geformt ist. Die Eingriffsvertiefung 39 folgt einem Bogen, der bezüglich der Drehachse des Exzenterhebels 17 exzentrisch verläuft, um über die Flanken 51 den Fortsatz 26 (Fig. 3) in Richtung zur Drehachse des Exzenterhebels 17 hin oder von dieser weg zu bewegen. Der Vorsprung 26 ist an einem am Sitzring 24 angeformten, bogenförmigen Steg 46 so angeformt, dass er auf eine Eintrittsöffnung 50 der Eingriffs-Vertiefung 39 ausrichtbar und durch Verdrehen des Exzenterhebels in die Eingriffs-Vertiefung 39 bringbar ist. Fig. 4 verdeutlich die verriegelte Position des Exzenterhebels 17. Um den Rückflussverhinderer 5 lösen zu können, wird der Exzenterhebel 17 in Fig. 4 z. B. im Uhrzeigersinn verdreht, bis der Fortsatz 26 aus der Eingriffsvertiefung 39 austritt, und der Rückflussverhinderer 5 in Fig. 4 im Uhrzeigersinn wegkippbar ist. An der Unterseite des Rohrkörpers 30 ist die Stecklasche 37 angeformt, die entweder einen durchgehenden Schlitz oder zwei getrennte Schlitze 51 für den Eingriff des Steckzapfens 36 an der Unterseite des Sitzringes 24 besitzt. Ferner sind z. B. am Sitzring 24 zwei Führungsblöcke 45 angeformt, die bei der Montage entlang der Außenseiten eines auf dem Rohrkörper 30 geformten Blocks 47 geführt werden. Schließlich ist auf dem Sitzring 24 z. B. ein obenliegender Rastvorsprung 46 zum Arretieren des Spannbügels 4 in der in Fig. 2 gezeigten Offenstellung vorgesehen.

Sollten bei der gezeigten Ausführungsform der Hebeanlage H mit den hinsichtlich der gegenseitigen Kraftübertragung entkoppelten Rohrkörpern 29, 30 und des hinsichtlich der Kraftübertragung zur Wand 18 entkoppelten Rohrkörpers 30 von außen einwirkende Kräfte Verformungen im Bereich der Durchführung des Druckrohrs D in geringem Maß erzeugen, so ermöglicht die Entkopplung des Rohrkörpers 30 über die Dichtung 20 und die nach Bedarf wählbaren Zwischenräume X, S das ordnungsgemäße Anschließen der Pumpen-Druckstutzenstruktur 3 bei durch einen Haltekragen 27 (Fig. 2) gegebener Einbauposition der Pumpe P im Unterteil 1b. Sogar eine etwa gegebene Fehlausrichtung zwischen der Pumpen-Druckstutzenstruktur 3 und dem montierten Rückflussverhinderer 5 ließe sich dank der Elastizität der Dichtung 20' von Hand ausgleichen. Die Dichtung 20' übernimmt somit eine Doppelfunktion einerseits zum Abdichten der Durchführung und andererseits zum in begrenztem Maß beweglichen Haltern des Rohrkörpers 30 in montierter Lage.

Weitere Ausführungsformen:
Die beiden Abschnitte 7, 13 des Druckrohrs D sind separate, bezüglich einer gegenseitigen Kraftübertragung entkoppelte verbaute Rohrkörper. Die Kraftübertragung ist durch wenigstens eine elastische Dichtung 20' zwischen dem innenliegenden Abschnitt 13 und dem Behälter 1, sowie, vorzugsweise, durch einen freien Zwischenraum zwischen den Rohrkörpern 29, 30 beider Abschnitte 7, 13 entkoppelt. Der Rohrkörper 30 des innenliegenden Abschnitts 13 ist durch die Dichtung 20' und einem Freiraum X zwischen dem Rohrkörper 30 der Wand 18 des Behälters 1 bezüglich einer Kraftübertragung auch von der Wand 18 entkoppelt. Der Rohrkörper 29 des außenliegenden Abschnitts 7 weist einen an oder in einer Aufnahme 28 der Wand 18, vorzugsweise über eine Ringdichtung 20, verschraubbaren Flansch auf, und der Rohrkörper 30 des innenliegenden Abschnitts 13 ist in ein Rohr 19 der Wand 18 einsteckbar, vorzugsweise mit der dazwischen platzierten Dichtung 20' und ist unter axialer Anzugsspannung in einer an der Wand 18 angeformten oder angebrachten Haltestruktur 14 zum werkzeuglosen Ein- oder Ausbau lösbar verriegelbar. Die Dichtung 20' ist flanschförmig mit winkelförmigem Querschnitt ausgebildet und weist zumindest wenigstens eine umlaufene Rippe 34 auf, die zum Eingriff in wenigstens eine außen umlaufende Nut 33 des Rohrkörpers 30 des inneren Abschnitts 13 bringbar ist. Der Rohrkörper 30 des innenliegenden Abschnitts 13 weist ein in das Rohr 19 der Wand 18 einsteckbares Rundrohrteil 31, vorzugsweise mit einem die Einstecktiefe in das Rohr 19 begrenzenden Endflansch 21, und daran anschließend ein gegenüber dem Rundrohrteil 31 vergrößertes Profilrohrteil 32 mit mindestens zwei gegenüberliegenden elastischen Halteklauen 15 mit Rasthaken 44 und mit einer endseitigen Fassung 23 für den einen Sitzring 24 und eine Klappe 25 aufweisenden Rückflussverhinderer 5 auf. Am Rückflussverhinderer 5 ist außen ein schwenkbarer Spannbügel 4 zum werkzeuglosen Anschließen/Trennen der Pumpen-Druckstutzenstruktur 3 an den/vom Rückflussverhinderer 5 vorgesehen. Die an der Wand 18 angebrachte, vorzugsweise verschraubte oder angeformte, Haltestruktur 14 weist wenigstens zwei gegenüberliegende Einstecköffnungen 42 mit Widerlagern 43 für die Rasthaken 44 oder Haltklauen 15 des Rohrkörpers 30 auf. Die Haltestruktur 14 umfasst den fixierten Rohrkörper 30 des innenliegenden Abschnitts 13 brückenartig von oben. Der Rohrkörper 29 des außenliegenden Abschnitts 7 weist innen einen Anschlag 52 auf, der mit einer Seite die Einstecktiefe eines in den Rohrkörper 29 mit Überstand eingesteckten Anschlussstücks 12 für die Ableitung L und mit der anderen Seite den Zwischenraum S zwischen den beiden Rohrkörpern 29, 30 begrenzt. Die Hebeanlage H ist, abgesehen von der Pumpe P und den Dichtungen 20, 20', zumindest zum überwiegenden Teil aus Kunststoff- Formteilen erstellbar. Der Rohrkörper 29 des außenliegenden Abschnitts 7 weist außen etwa angrenzend an den Flansch 8 gegenüberliegende Blöcke 9 mit Rastaufnahmen 10 und/oder Einstecköffnungen 11 für elastische Rasthaken auf, die im Anschlussbereich an der Ableitung L vorgesehen und beim Anschließen der Ableitung L mit Anzugsspannung werkzeuglos in die Rastaufnahmen einbringbar sind.

## Patentansprüche

1. Hebeanlage (H) für Abwasser, insbesondere Unterflur-Hebeanlage, mit einem Behälter (1) und einem seitlich und abgedichtet in einer Wand (18) des Behälters (1) montierten Druckrohr (D), an dessen innen im Behälter liegenden Abschnitt (13) über einen Rückflussverhinderer (5) eine Druckstutzenstruktur (3) einer im Behälter (1) verbauten Pumpe (P) und an dessen außerhalb des Behälters liegenden Abschnitt (7) eine Ableitung (L) anschließbar sind, **dadurch gekennzeichnet, dass** zum werkzeuglosen händischen Ein- und Ausbau des einen Sitzring (24) und eine Klappe (25) aufweisenden Rückflussverhinderers (5) auf dem innenliegenden Abschnitt (13) des Druckrohrs (D) ein drehbar angebrachter Exzenterhebel (17), der an einem Fortsatz (26) des Rückflussverhinderers (5) zum Angriff bringbar ist, und dass am innenliegenden Abschnitt (13) des Druckrohrs (D) dem Exzenterhebel (17) gegenüberliegend wenigstens eine angeformte Stecklasche (37) für wenigstens einen Steckzapfen (36) des Rückflussverhinderers (5) vorgesehen sind.

2. Hebeanlage nach Anspruch 1, **dadurch gekennzeichnet, dass** die beiden Abschnitte (7, 13) des Druckrohrs (D) separate, bezüglich einer gegenseitigen Kraftübertragung entkoppelt in der Wand (18) verbaute Rohrkörper (29, 30) sind, und dass der Rohrkörper (30) des innenliegenden Abschnitts (13) in ein Rohr (19) der Wand (18) eingesteckt ist, vorzugsweise mit einer dazwischen platzierten Dichtung (20'), und unter axialer Anzugsspannung in einer an der Wand (18) angeformten oder angebrachten Haltestruktur (14) zum werkzeuglosen Ein- oder Ausbau lösbar verriegelt ist.

3. Hebeanlage nach Anspruch 2, **dadurch gekennzeichnet, dass** der Rohrkörper (30) des innenliegenden Abschnitts (13) ein in das Rohr (19) der Wand (18) einsteckbares Rundrohrteil (31) und daran anschließend ein gegenüber dem Rundrohrteil (31) vergrößertes Profilrohrteil (32) mit mindestens zwei gegenüberliegenden elastischen Halteklauen (15) mit Rasthaken (44) und mit einer endseitigen Fassung (23) für den Rückflussverhinderer (5) aufweist, und dass die an der Wand (18) angebrachte, vorzugsweise verschraubte oder angeformte, Haltestruktur (14) wenigstens zwei gegenüberliegende Einstecköffnungen (42) mit Widerlagern (43) für die Rasthaken (44) oder Halteklauen (15) des händisch zumindest abnehmbaren Rohrkörpers (30) aufweist.

4. Hebeanlage nach wenigstens einem der vorhergehenden Ansprüche, **dadurch gekennzeichnet, dass** am Rückflussverhinderer (5) außen ein schwenkbarer Spannbügel (4) zum werkzeuglosen Anschließen/Trennen der Pumpen-Druckstutzenstruktur (3) an den/vom Rückflussverhinderer (5) vorgesehen ist.

5. Hebeanlage nach wenigstens einem der vorhergehenden Ansprüche, **dadurch gekennzeichnet, dass** der Rohrkörper (29) des außenliegenden Abschnitts (7) außen etwa angrenzend an einen Flansch (8) gegenüberliegende Blöcke (9) mit Rastaufnahmen (10) und/oder Einstecköffnungen (11) für mit Anzugsspannung werkzeuglos in die Rastaufnahmen einbringbare elastische Rasthaken aufweist.

## Claims

1. Lifting assembly (H) for waste water, in particular underfloor lifting assembly, comprising a container (1) and a pressure tube (D) mounted sidewardly in sealed fashion in a wall (18) of the container (1), with a section (13) of the pressure tube (D) situated in the interior of the container (1), with which section (13) a pressure tube structure (3) of a pump (P) installed in the container (1) can be connected via a backflow-preventer (5), and with a section (7) of the pressure tube (D) situated outside of the container (1), with which section (7) a discharge line (L) is to be connected, **characterized in that** for installing and removing the backflow-preventer (5) including a seat ring (24) and a flap (25), a rotatably arranged eccentric lever (17) is provided on the section (13) of the pressure tube (D) situated in the interior of the container (1), the eccentric lever (17) being engageable at a projection (26) of the backflow-preventer (5), and that at the section (13) of the pressure tube (D) situated in the interior of the container (1) and opposite to the eccentric lever an insertion pocket (37) is formed for at least one pin (36) of the backflow-preventer (5).

2. Lifting assembly according to claim 1, **characterized in that** both sections (7, 13) of the pressure tube (D) are separate tube bodies (29, 30) installed in the wall (18) such that they are decoupled with regard to mutual force transmission, that the tube body (30) of the section (13) situated in the interior is inserted into a tube (19) of the wall (18), preferably with a sealing (20') placed in-between, and that for the installation and the removal without using tools the tube body (30) is detachably locked with axial fixing tension in a holding structure (14) formed or arranged at the wall (18).

3. Lifting assembly according to claim 2, **characterized in that** the tube body (30) of the section (13) situated in the interior of the container (1) comprises a round tube part (31) intended for being inserted into the tube (19) of the wall (18), and in continuation of the round tube part (31) a profiled tube part (32) being enlarged in relation to the round tube part (31) and having at least two opposite elastic holding claws (15) with ratching hooks (44) and at an end a socket (23) for the backflow-preventer (5), and that the holding structure (14) arranged at the wall (18), preferably threaded-to or formed-in, comprises at least two opposite insertion openings (42) with counterforts (43) for the ratching hooks (44) or holding claws (15) of the tube body (30) which at least can be removed by hand.

4. Lifting assembly according to at least one of the preceding claims, **characterized in that** a pivotable tensioning bracket (4) is provided at the outer side of the backflow-preventer (5) for connecting/ separating the pump pressure-tube-structure (3) to the/ from the backflow-preventer (5) without tools.

5. Lifting assembly according to at least one of the preceding claims, **characterized in that** the tube body (29) of the section (7) situated at the exterior of the container (1) has blocks (9) at an outer side substantially adjacent to a flange (8), the blocks (9) having ratching sockets (10) and/or insertion openings (11) for elastic ratching hooks which can be inserted into the ratching sockets(10) without tools and under fixing tension.

## Revendications

1. Système de levage (H) pour des eaux usées, en particulier un système de levage sous plancher, comprenant un récipient (1) et un tube de refoulement (D) monté latéralement et de manière étanche dans une paroi (18) du récipient (1), au tronçon (13), situé à l'intérieur du récipient, duquel une structure de raccordement de refoulement (3) d'une pompe (P) montée dans le récipient (1) peut être raccordée par l'intermédiaire d'un dispositif anti-refoulement (5) et au tronçon (7), situé à l'extérieur du récipient, duquel une conduite de refoulement (L) peut être raccordée, **caractérisé en ce que**, pour le montage et le démontage manuels, sans outils, du dispositif anti-refoulement (5) comprenant une bague de siège (24) et un clapet (25), il est prévu sur le tronçon intérieur (13) du tube de refoulement (D) un levier excentrique (17) monté de manière à pouvoir tourner, qui peut être amené en prise avec un prolongement (26) du dispositif anti-refoulement (5), et **en ce qu'**il est prévu sur le tronçon intérieur (13) du tube de refoulement (D), de façon opposée au levier excentrique (17), au moins une patte d'enfichage (37) formée d'un seul tenant pour au moins une broche d'enfichage (36) du dispositif anti-refoulement (5).

2. Système de levage selon la revendication 1, **caractérisé en ce que** les deux tronçons (7, 13) du tube de refoulement (D) sont des corps tubulaires séparés (29, 30) qui sont montés dans la paroi (18) de manière découplée par rapport à une transmission de force mutuelle, et **en ce que** le corps tubulaire (30) du tronçon intérieur (13) est inséré dans un tube (19) de la paroi (18), de préférence verrouillé de manière amovible avec un joint (20') placé entre et sous tension de serrage axiale dans une structure de maintien (14) formée ou fixée à la paroi (18) pour le montage ou le démontage sans outils.

3. Système de levage selon la revendication 2, **caractérisé en ce que** le corps tubulaire (30) du tronçon intérieur (13) comprend une partie tubulaire ronde pouvant être insérée dans le tube (19) de la paroi (18) et, à la suite de celle-ci, une partie tubulaire profilée élargie par rapport à la partie tubulaire ronde (31), qui présente au moins deux griffes de maintien (15) élastiques opposées avec des crochets d'encliquetage (44) et un logement (23) côté frontal pour le dispositif anti-refoulement (5), et **en ce que** la structure de maintien (14) montée sur la paroi (18), de préférence vissée ou formée d'un seul tenant, comprend au moins deux ouvertures d'insertion (42) opposées avec des butées (43) pour les crochets d'encliquetage (44) ou les griffes de maintien (15) du corps tubulaire (30) pouvant être retirées au moins manuellement.

4. Système de levage selon au moins l'une quelconque des revendications précédentes, **caractérisé en ce qu'**un étrier de serrage pivotant (4) est prévu sur le côté extérieur du dispositif anti-refoulement (5) pour raccorder/séparer sans outils, la structure de raccord de refoulement de pompe (3) au/du dispositif anti-refoulement (5).

5. Système de levage selon au moins l'une quelconque des revendications précédentes, **caractérisé en ce que** le corps tubulaire (29) du tronçon extérieur (7) comprend, à l'extérieur, à peu près adjacente à une bride (8), des blocs opposés (9) avec des logements d'encliquetage (10) et/ou des ouvertures d'insertion (11) pour des crochets d'encliquetage élastiques qui peuvent être introduits dans les logements d'encliquetage sans outil avec une tension de serrage.
